# EUROPÄISCHE PATENTSCHRIFT

(11) **EP 0 698 451 B1**
(45) Veröffentlichungstag und Bekanntmachung des Hinweises auf die Patenterteilung: **16.06.1999**
(21) Anmeldenummer: 95810490.3
(22) Anmeldetag: 31.07.1995
(51) Int. Cl.: B26D 1/60, B26D 11/00, B26D 5/14, B26D 7/06

(54) **Verfahren und Einrichtung zum Beschneiden von flachen Druckprodukten längs einer vorgegebenen Schnittlinie**
Method and apparatus for cutting flat printed products along a predetermined line of cut
Procédé et dispositif pour la coupe de produits imprimés plats le long d'une ligne de coupe prédéterminée

(30) Priorität: 12.08.1994 CH 248994
(43) Veröffentlichungstag der Anmeldung: 28.02.1996
(73) Patentinhaber: GRAPHA-HOLDING AG, 6052 Hergiswil (CH)
(72) Erfinder: Müller, Hans, CH-4800 Zofingen (CH)

(56) Entgegenhaltungen:
- CH-A- 340 479
- DE-A- 1 930 903
- DE-A- 2 430 043
- DE-B- 1 105 384
- DE-B- 1 206 851
- DE-B- 1 258 826
- DE-B- 1 266 275
- GB-A- 738 039
- GB-A- 813 436
- GB-A- 2 078 593
- US-A- 1 359 076
- US-A- 1 658 466
- US-A- 2 208 350
- US-A- 3 122 041

## Beschreibung

Die Erfindung bezieht sich auf eine Maschine zum dreiseitigen Beschneiden von flachen Druckprodukten längs einer vorgegebenen Schnittlinie, mit einer Fördervorrichtung, durch welche die hintereinander beabstandet in einem Förderstrom parallel zur Ebene der Druckprodukte angeordneten, kontinuierlich geförderten Druckprodukte einer für Kopf- und Fussbeschnitt vorgesehenen ersten Schneidvorrichtung, die jeweils zwei an der Fördervorrichtung einander gegenüberstehend, parallel zur Förderrichtung der Druckprodukte angeordnete Messer aufweist zuführbar sind, und mit einer der ersten Schneidvorrichtung nachgeschalteten, für den Frontbeschnitt der Druckprodukte Messer aufweisenden, zweiten Schneidvorrichtung, wobei die paarweise in einer zur Ebene der Druckprodukte im wesentlichen senkrechten Richtung miteinander in Schneideingriff bewegten Messer der Schneidvorrichtungen mit Kurbeltrieben antriebsverbunden sind.

Solche Maschinen werden in der Druckweiterverarbeitung u.a. nach dem Sammelheften von Zeitschriften, Zeitungen oder nach dem Klebebinden resp. Fadenheften von Broschüren oder Büchern und Buchblöcken eingesetzt, mit denen jeweils randseitig ein Kopf- und Fuss- sowie ein Frontbeschnitt vorgenommen wird.

Die DE - B - 1'206'851 offenbart eine Vorrichtung bzw. Maschine zum dreiseitigen Beschneiden von flachen Druckprodukten längs einer vorgegebenen Schnittlinie, mit einer Fördervorrichtung, durch welche die in einem hintereinander beabstandet in einem Förderstrom parallel zur Ebene der Druckprodukte angeordneten Förderstrom Druckprodukte einer für Kopf- und Fussbeschnitt vorgesehenen ersten Schneidvorrichtung, die jeweils zwei an der Fördervorrichtung einander gegenüberstehende, parallel zur Förderrichtung der Druckprodukte angeordnete Messer aufweist, zuführbar sind, und mit einer der ersten Schneidvorrichtung nachgeschalteten, für den Frontbeschnitt der Druckprodukte Messer aufweisenden, zweiten Schneidvorrichtung, wobei die Messer der beiden Schneidvorrichtungen mit Kurbeltrieben antriebsverbunden sind. Diese Maschine zeichnet sich durch einen rechtwinkligen Förderweg der Druckprodukte zwischen den Schneidvorrichtungen sowie durch eine an dem abgewinkelten Förderabschnitt der zweiten Schneidvorrichtung seitlich wirkende Positioniervorrichtung für die Druckprodukte und eine stossende Förderung der Druckprodukte durch auflaufende Mitnehmer aus.
Durch diese Gesamtanordnungsweise ändert sich die Förderrichtung der Druckprodukte auf dem Verarbeitungsweg zwischen den Schneidvorrichtungen um 90°.
Diese Richtungsänderung beansprucht erfahrungsgemäß Zeit und bedarf einer erneuten exakten Ausrichtung der Druckprodukte vor der zweiten Schneidvorrichtung, die aufgrund der durch Mitnehmer aus einer losen Ruhelage der Druckprodukte nur mit zusätzlichen Ausrichtmitteln erreicht werden kann.

Aufgabe der vorliegenden Erfindung ist es deshalb, eine Maschine zum Beschneiden von Druckprodukten längs einer vorgegebenen Schnittlinie nach der eingangs genannten Art zu schaffen, mit welcher bei schonender Behandlung der Druckprodukte eine hohe Durchsatzleistung und die geforderte Schnittqualität erzielt werden können.

Erfindungsgemäss wird diese Aufgabe dadurch gelöst, dass die Kurbeltriebe der Messer der zweiten Schneidvorrichtung jeweils beidseits eines in Förderrichtung der Fördervorrichtung an diese förderwirksam anschliessenden und mit den Kurbeltrieben synchron umlaufenden, die Druckprodukte von der Fördervorrichtung übernehmenden Greifers angeordnet sind.

Selbstverständlich könnte eine Maschine mit umgekehrter Reihenfolge der Schneidvorrichtungen das Schneidvorhaben durchführen.

Nachstehend wird die erfindungsgemässe Maschine unter Bezugnahme auf die Zeichnung, auf die bezüglich aller in der Beschreibung nicht näher erläuterten Einzelheiten ausdrücklich verwiesen wird, erklärt. Es zeigen:
- Fig. 1: eine schematische Seitenansicht einer Maschine zum dreiseitigen Beschneiden von Druckprodukten,
- Fig. 2: eine auszugsweise vergrösserte Seitenansicht einer ersten Schneidvorrichtung der Maschine gemäss Fig. 1,
- Fig. 3: einen Querschnitt durch die erste Schneidvorrichtung nach Schnittlinie III - III in Fig. 2,
- Fig. 4: eine auszugsweise vergrösserte Seitenansicht einer zweiten Schneidvorrichtung der Maschine gemäss Fig. 1,
- Fig. 5: einen Querschnitt durch die zweite Schneidvorrichtung der Maschine nach Schnittlinie V - V in Fig. 4,
- Fig. 6: eine Ansicht eines Greifers.

In der schematischen Darstellung nach Fig. 1 ist eine Schneidanlage 1 veranschaulicht, welcher gemäss Pfeil A an der rechten Seite Druckprodukte 2 mittels einer Fördervorrichtung 3 falzvoran zugeführt werden. Die Schneidanlage 1 besteht in Förderrichtung der Druckprodukte betrachtet aus einer Schneidvorrichtung 4, 4' für den randseitigen Beschnitt von Fuss und/oder Kopf eines Druckproduktes 2, welcher eine Schneidvorrichtung 5, für den Rand an der Frontseite der sich in Abständen folgenden Druckprodukte 2, nachgeschaltet ist. Die Verarbeitung der Druckprodukte 2 in der Schneidanlage 1 erfolgt taktgebunden zwischen einer Fördervorrichtung 3 und den Schneidvorrichtungen 4, 4' und 5.
Die in einen Maschinenständer 6 eingebaute Schneidanlage 1 wird von einem hinsichtlich Drehzahl regelbaren Motor 7 angetrieben. Dem Motor 7 sind Zahnrad- 8 und Zugmittelgetriebe 9 nachgeschaltet, die mit den Schneidvorrichtungen 4, 4' und 5 antriebsverbunden sind. Die Fig. 1 weist ohne notwendige zusätzliche Erklärungen ausreichend auf eine solche Antriebsmöglichkeit hin.
In Fig. 2 ist die unmittelbar von einem Riemenvorgelege 10 angetriebene Schneidvorrichtung 4, 4' und in Fig. 3 näher gezeigt.

Die Schneidvorrichtung 4, 4' ist gemäss Darstellung für den Kopf- oder den Fussbeschnitt eines Druckproduktes 2 ausgebildet, wobei letztere vor dem Schnitt von einer aus umlaufenden Bändern bestehenden, seitlich auf die Druckprodukte 2 einwirkenden Zentriervorrichtung 11 auf die vorgegebenen Schnittlinien ausgerichtet und von einer die Fördergeschwindigkeit überlagernden Beschleunigungsvorrichtung 13 aus umlaufenden Bändern (nicht gezeigt) von hinten gegen Anschläge 12 an der aus umlaufenden Förderketten gebildeten Fördervorrichtung 3 hintereinander angelegt werden. Die Schneidvorrichtungen 4, 4' 5 für Kopf- resp. Fussbeschnitt bestehen aus zwei einander gegenüberstehenden Messern 14, 15 zwischen denen die vereinzelten Druckprodukte 2 von der Fördervorrichtung 3 angetrieben hindurchführbar sind. Die Messer 14, 15 werden durch eine anschliessend zu beschreibende Antriebsvorrichtung 16 in eine zur Ebene der Druckprodukte 2 im wesentlichen senkrechte Schneideingriffsbewegung versetzt, derart, dass die mit ihrer Schneidrichtung parallel zur Förderrichtung der Fördervorrichtung 3 angeordneten sowie gegenseitig geführten Messer 14, 15 während dem Schneideingriff zusätzlich mit den Druckprodukten 2 gleichsinnig bewegt werden.
Dabei sind die Messer in der Form länglicher Messerklingen ausgebildet und werden wie erwähnt von der Antriebsvorrichtung 16 parallel zu der Förderrichtung hin- und herbewegt. Hierzu sind Kurbeltriebe 17 und 18 vorgesehen, die jeweils einem Messer 14, 15 zugeordnet sind.
Beide jeweils einem Messer 14, 15 zugeordneten Kurbeltriebe 17, 18 zusammen bilden eine Antriebsvorrichtung 16 der Schneidvorrichtung 4, 4' wobei jeder Kurbeltrieb 17, 18 zwei in Förderrichtung der Fördervorrichtung 3 beabstandete Kurbeln 19, 20 bzw. 21, 22 aufweist, an denen jeweils eines der mit ihrer Schneidrichtung parallel zur Förderrichtung angeordneten Messer 14, 15 endseitig angelenkt ist.
Die gleichförmigen Schwingungsbewegungen der Kurbeltriebe 17, 18 entsteht durch eine winkelgleiche Drehbewegung zweier einem Messer 14, 15 zugeordneter Kurbeln 19, 20 resp. 21, 22, wobei dafür und den gleichen Drehsinn ein zwischen den beiden Kurbeln 19, 20 oder den Kurbeln 21, 22 angeordnetes gemeinsames Antriebsrad 23 vorgesehen ist. Im dargestellten Ausführungsbeispiel ist gemäss den Fig. 1 und 2 dieses Antriebsrad 23 den Kurbeln 19, 20 zugeordnet.
In Fig. 3 ist ersichtlich, dass bei den Schneidvorrichtungen 4, 4' für Kopf- bzw. Fussbeschnitt die Kurbeltriebe 17, 18 durch an den Kurbelachsen 24 bis 27 befestigte Zahnräder 28 bis 31 gleichen Teildurchmessers und Zähnezahl ausgebildet sind.

Fig. 2 zeigt, dass die Kurbeln 19, 20 eines Messers 14 gegenüber den Kurbeln 21, 22 des gegenüberliegenden Messers 15 unterschiedliche Drehlagen an der Kurbelachse 24, 25 resp. 26, 27 aufweisen, d.h. dass das (untere) Messer 15 seine höchste (Kulminations-) Lage erreicht, bevor das (obere) Messer 14 seine tiefste Position (max. Schneideingriff) erreicht. Die dem Messer 14 zugeordneten Kurbeln 19, 20 sind hinsichtlich der Schneideingriffsbewegung der Schneidvorrichtung 4, 4', 5 den dem Messer 15 zugeordneten Kurbeln 21, 22 nachlaufend gesteuert angetrieben.
Dieser Nachlauf ist durch die gegenseitige Verdrehbarkeit der Kurbeln 20, 22 resp. 19, 21 mittels Zahnräder 29, 31 resp. 28, 30 möglich bzw. ein- und feststellbar und kann in Abstimmung mit den Eigenschaften der Druckprodukte 2 und des Schneidvorganges erfolgen.
Dadurch, dass die sich an den Druckprodukten 2 gegenüberliegenden Kurbeln 19, 21 und 20, 22 bzw. die Messer 14, 15 und die Fördervorrichtung 3 in ihrem Näherungsbereich etwa die gleiche Geschwindigkeit aufweisen, kann man von einer sich ergebenden Schnittstrecke sprechen, auf welcher der Schneideingriff erfolgt.

Damit die Druckprodukte 2 unmittelbar vor dem Schneiden auf der Fördervorrichtung ruhig liegen, bilden die Fördervorrichtung 3, die aus wenigstens zwei seitlich beabstandeten, endlos umlaufenden Bändern besteht, und die Oberkante des Messers 15 während dem Schneideingriff der Schneidvorrichtung 4, 4', 5 eine etwa koplanare Ebene. Die Fig. 2 zeigt, dass das Messer 15 mit seiner Oberkante, vor dem Erreichen seiner höchsten Stellung und unmittelbar vor Schnittbeginn die koplanare Ebene erreicht hat und anschliessend durch ein geringes Anheben eine Gegenschneidbewegung ausübt. Diese Möglichkeit dokumentiert die Anpassungsfähigkeit der Schneidvorrichtungen 4, 4' 5 an die wählbaren Gegebenheiten beim Beschneiden der Druckprodukte.
In Fig. 2 ist weiter erkennbar, dass die Messer 14, 15 einen sich in Förderrichtung der Druckprodukte 2 verengenden Schneidspalt 32 bilden, dessen Einzugswinkel durch eine Verstell- und Feststellvorrichtung 71 veränderbar ist, was auf die Eigenschaften der zu schneidenden Druckprodukte 2 zurückzuführen ist. Je flacher der Einzugsspalt, umso höher die auf die Druckprodukte 2 einwirkende Schnitt- und Förderleistung. Zur Verstellbarkeit des Messers 14 ist dieses an einem an den Kurbeln 19, 20 beidenends angelenkten Balken 33 befestigt, die auf ihrer Länge mit Gewindelöchern versehen sind, in denen Schrauben ruhen, welche senkrechte Schlitze in dem Messer 5 durchsetzen.
Als Versteifungshilfe sind die umlaufenden, endlosen Bänder 35 der Fördervorrichtung 3 an einer Führungsvorrichtung 34 abgestützt
Der vollständigkeithalber weisen wir auf eine weitere, aus sich in einer Reihe folgenden Rollen 36 bestehenden Abstützvorrichtung 37 in der Längsmittelachse der Schneidanlage 1 und eine Führungsanordnung 38 für Anschlagförderkette 39 hin.

Zur Minderung der durch die Kurbelbewegung entstehenden Unwucht in den Lagern und des verursachten Lärms, sind auf der einer Kurbel 19 bis 22 an der Kurbelachse 24 bis 27 gegenüberliegenden Seite ausgleichende Gegengewichte 40 befestigt.

Unersichtlich ist in der Zeichnung die Notwendigkeit einer für den Kopf- und Fussbeschnitt verschiedener Druckproduktformate vorgesehene Verstellbarkeit der Schneidvorrichtungen 4, 4' hinsichtlich ihres Abstandes quer zur Förderrichtung, wozu eine mit dem Maschinenständer quer zur Förderrichtung wirksame Führungsanordnung vorgesehen sein kann, an welcher die Schneidvorrichtungen 4, 4' beispielsweise durch Spindelantriebe einzeln oder gemeinsam verstell- und feststellbar sind.

Die Fig. 4 und 5 vermitteln eine zum frontseitigen Beschnitt der Druckprodukte 2 vorgesehene Schneidvorrichtung 5, die an den kontinuierlichen Durchlauf der von den Schneidvorrichtungen 4, 4' für den Kopf- und Fussbeschnitt überführten Druckprodukte 2 anschliesst.
Die Überführung, die vorzugsweise, aber nicht in jedem Fall taktgebunden erfolgt, übernehmen die in Förderrichtung über die Schneidvorrichtung 4, 4' hinausreichende Fördervorrichtung 3 und ein mit dieser an deren Abgabeende zusammenwirkender Transporteur 40, an dessen umlaufender Transportkette 41 in gleichmässigen Abständen durch Steuervorrichtungen betätigbare Greifer 42 befestigt sind. Die Anordnungsweise und das Zusammenwirken der Fördervorrichtung 3 mit dem Transporteur 40 kann den Fig. 1 und 5 entnommen werden. Der Antrieb des etwa in der senkrechten Längsmittelebene der Schneidanlage 1 verlaufenden Transporteurs 40, wird vom Zugmittelgetriebe 9 aus bewirkt. Die Druckprodukte 2 werden von der Fördervorrichtung 3 den im Übernahmebereich bzw. an der Abgabestelle der Fördervorrichtung 3 falzvoraus offenen Greifern 42 zugeschoben bzw. zugeführt, die bei zugestelltem Druckprodukt 2 von einer Steuervorrichtung eingeleitet, durch eine Federkraft schliessen. Die Druckprodukte 2 werden sodann auf einem Führungstisch 43, der im Schneideingriffsbereich der Schneidvorrichtung 5 unterbrochen ist, durch letztere hindurchbewegt bzw. -gezogen.

Die an die Schneidvorrichtungen 4, 4' anschliessende Schneidvorrichtung 5 unterscheidet sich von ersteren dadurch, dass ihre Messer 50, 51 mit der Schneidrichtung quer zur Förderrichtung der Fördervorrichtung 3 angeordnet sind. D.h., dass an jeder Seite des Förderweges der Druckprodukte 2 wiederum zwei zusammenwirkende Kurbeltriebe 48, 49 bzw. 48', 49' vorgesehen sind, die mit den gegenüberliegenden Kurbeltrieben 48, 49 bzw. 48' 49' durch die Messer 50, 51 verbunden sind, wobei die Messer 50, 51 an den endseitig mit den in Förderrichtung beabstandeten Kurbeln der Kurbeltriebe 48, 49 bzw. 48' 49' angelenkten Betätigungsgliedern 44 bis 47 befestigt sind.
Im Gegensatz zu den unterschiedlichen Winkelstellungen der Kurbeln 19 bis 22 bei den ebenfalls synchron angetriebenen Kurbeltrieben 17, 18 resp. 17' 18' für Kopf- bzw. Fussbeschnitt eines Druckproduktes 2, sind die Winkel der Kurbeln 52 bis 55 an den Kurbelachsen 56 bis 59 etwa paarweise symmetrisch gegenüberliegend von den Druckprodukten 2 ausgerichtet, sodass die Messer 50, 51 eine quer zur Förderrichtung verlaufende Schneidebene bilden und der Schneideingriff auf einer parallel zur Förderrichtung sich ergebenden Schneidstrecke erfolgt. Auf dieser Schneidstrecke bewegen sich die Druckprodukte 2 wenigstens annähernd so schnell wie die Messer 50, 51, die während ihrer Umlaufbewegung ihre senkrechte Schnittstellung nicht ändern.
Von den die Messer 50, 51 aufnehmenden Querbalken 64, hier der untere, bilden eine Auflage der Druckprodukte beim Schneiden. Zur Stabilisierung der Druckprodukte 2 ist gemäss Fig. 3 ein zumindest über die Schneidstrecke sich erstreckender, die Druckprodukte 2 gegen die Oberseite des Balkens 33 pressender Niederhalter 65, mit mehreren in Förderrichtung nebeneinandergereihten Pressrollen vorgesehen, die beispielsweise gegen einen Federkraftspeicher 72 auf die Druckprodukte 2 gedrückt werden.

Der Antrieb der Schneidvorrichtung 5 wird über Antriebsritzel 60 eingeleitet und ein Zwischenrad 61 sorgt für eine gleichsinnige Drehung der Kurbeln 52, 53 bzw. 52' 53' und entsprechend gegensinnige bei den Kurbeln 54, 55 bzw. 54' 55' auf der gegenüberliegenden Seite des Transporteurs 40. Dieser besteht gemäss Fig. 5 aus zwei jeweils seitlich der senkrechten Längsmittelebene verlaufenden Transportketten 41, die durch einen quergerichteten, die Greifer 42 tragenden Distanzhalter 62 verbunden sind. Die ausserhalb des Schneidbereiches der Schneidvorrichtung 5 angeordneten Transportketten 41, sind an stationären Führungsstegen 63 abgestützt.

Fig. 6 zeigt eine Ausführungsform eines Greifers 42 in der geschlossenen Stellung, bei welcher der bewegliche Greiferteil 66 gegen den mit den Transportketten 41 verbundenen stationären Greiferteil 67 gepresst wird. Das Schliessen des Greifers 42 erfolgt durch Federkraft, gegen die mittels des an einer Steuerbahn auflaufenden Doppelhebels 68 der Greifer 42 gelüftet wird.

## Patentansprüche

1. Maschine zum dreiseitigen Beschneiden von flachen Druckprodukten (2) längs einer vorgegebenen Schnittlinie, mit einer Fördervorrichtung (3), durch welche die hintereinander beabstandet in einem Förderstrom parallel zur Ebene der Druckprodukte angeordneten, **kontinuierlich geförderten** Druckprodukte (2) einer für Kopf- und Fussbeschnitt vorgesehenen ersten Schneidvorrichtung (4, 4'), die jeweils zwei an der Fördervorrichtung (3) einander gegenüberstehend, parallel zur Förderrichtung der Druckprodukte (2) angeordnete Messer (14, 15; 14', 15') aufweist zuführbar sind, und mit einer der ersten Schneidvorrichtung (4, 4') nachgeschalteten, für den Frontbeschnitt der Druckprodukte (2) Messer (50, 51) aufweisenden, zweiten Schneidvorrichtung (5), wobei **die paarweise in einer zur Ebene der Druckprodukte (2) im wesentlichen senkrechten Richtung miteinander in Schneideingriff bewegten** Messer (14, 15; 14', 15'; 50, 51) der Schneidvorrichtungen (4, 4'; 5) mit Kurbeltrieben (17, 18; 17', 18'; 48, 48'; 49, 49') antriebsverbunden sind, dadurch gekennzeichnet, dass die Kurbeltriebe (48, 48'; 49, 49') der Messer (50, 51) der **zweiten** Schneidvorrichtung (5) jeweils beidseits eines in Förderrichtung der Fördervorrichtung (3) an diese **förderwirksam** anschliessenden und **mit den Kurbeltrieben (48, 48'; 49, 49')** synchron umlaufenden, **die Druckprodukte (2) von der Fördervorrichtung (3) übernehmenden** Greifers (42) angeordnet sind.

2. Maschine nach Anspruch 1, dadurch gekennzeichnet, dass die beidseits des umlaufenden Greifers (42) jeweils einem Messer (50, 51) zugeordneten Kurbeltriebe (48, 48'; 49, 49') in Förderrichtung der Druckprodukte (2) beabstandete Kurbeln (52 bis 55) aufweisen, an denen jeweils ein mit einem Messer (50, 51) verbundenes Betätigungsglied (44, 45, 46, 47) endseitig angelenkt ist.

3. Maschine nach Anspruch 2, dadurch gekennzeichnet, dass die einseitig der Schneidvorrichtung (5) zugeordneten Kurbeltriebe (48, 48'; 49, 49') jeweils eine Kurbel (52 bis 55) aufweisen, die mit der gegenüberliegenden Kurbel (52 bis 55) des anderen Messers (50, 51) antriebsverbunden ist.

4. Maschine nach Anspruch 3, dadurch gekennzeichnet, dass zwischen zwei Kurbeln (52 bis 55) eines Messers (50, 51) ein mit ersteren antriebsverbundenes Antriebsrad (23) vorgesehen ist.

5. Maschine nach einem der Ansprüche 1 bis 4, dadurch gekennzeichnet, dass die Fördervorrichtung (3) ein endlos umlaufendes Band mit die Relativlage der Druckprodukte (2) inbezug auf die erste Schneidvorrichtung (4, 4') festlegenden Anschlägen (12) aufweist, an denen die vorauseilende Kante der Druckprodukte (2) in Anlage gehalten ist.

6. Maschine nach einem der Ansprüche 1 bis 5, dadurch gekennzeichnet, dass ein durch die an wenigstens einer Transportkette (41) befestigten Greifer (42) gebildeter Transporteur (40) mit seinem vorderen Uebernahmeende sich über das Abgabeende der Fördervorrichtung (3) erstreckt.

7. Maschine nach einem der Ansprüche 1 bis 6, dadurch gekennzeichnet, dass eines der Messer (50, 51) mit einer Auflagefläche für die Druckprodukte (2) ausgebildet ist.

8. Maschine nach einem der Ansprüche 1 bis 7, dadurch gekennzeichnet, dass die einem Messer (14, 15; 14' 15'; 50, 51) einer Schneidvorrichtung (4, 4', 5) zugeordneten Kurbeln (19, 20; 52, 53) hinsichtlich Schneideingriffsbewegung gegenüber den dem anderen Messer (15, 14; 15' 14'; 51, 50) zugeordneten Kurbeln (21, 22; 54, 55) nachlaufend gesteuert sind.

9. Maschine nach Anspruch 8, dadurch gekennzeichnet, dass der Nachlauf der Kurbeln (19, 20; 52, 53) eines Messers (14, 15; 14', 15') einstellbar ausgebildet ist.

10. Maschine nach einem der Ansprüche 1 bis 9, dadurch gekennzeichnet, dass die Kurbeln (19 bis 22; 52 bis 55) bzw. die Messer (14, 15; 14' 15'; 50, 51) und die Fördervorrichtung (3) in ihrem Näherungsbereich etwa die gleiche Geschwindigkeit wie die Druckprodukte (2) aufweisen.

11. Maschine nach einem der Ansprüche 1 bis 10, dadurch gekennzeichnet, dass die aus endlos umlaufenden Bändern (35) gebildete Fördervorrichtung (3) und die Oberkante des Messers (15) während dem Schneideingriff der ersten Schneidvorrichtung (4, 4') eine etwa koplanare Förderebene bilden.

12. Maschine nach Anspruch 11, dadurch gekennzeichnet, dass die Fördervorrichtung (3) im Schneidbereich eine auf die Bänder (35) stützend einwirkende Führungsvorrichtung (34) aufweist.

13. Maschine nach einem der Ansprüche 1 bis 12, dadurch gekennzeichnet, das die Kurbeln (52 bis 55) der Kurbeltriebe (17, 17'; 18, 18'; 48, 48'; 49, 49') mit einem an der Kurbelachse (24 bis 27; 56 bis 59) gegenüberliegenden Gegengewicht (70) verbunden ist.

14. Maschine nach einem der Ansprüche 1 bis 13, dadurch gekennzeichnet, dass gegenüberliegend eines Messers (50, 51) der Schneidvorrichtung ein auf die Druckprodukte (2) einwirkender Niederhalter (65) vorgesehen ist.

15. Maschine nach einem der Ansprüche 1 bis 14, dadurch gekennzeichnet, dass die an der Fördervorrichtung (3) quer gegenübergestellten Schneidvorrichtungen (4, 4') hinsichtlich ihres Abstandes an einer mit dem Maschinenständer (6) verbundenen Führungsanordnung verstell- und feststellbar angeordnet sind.

## Claims

1. Machine for threesided cutting of flat print products (2) along a specified cutting line, comprising a conveying device (3) by means of which **continuously conveyed** print products (2), spaced one behind the other in a conveying flow parallel to the plane of the print products, are delivered to a first cutting device (4, 4') which is provided for top and bottom cutting and which comprises two respective knives (14, 15; 14', 15';) configured opposite each other on the conveying device (3) and parallel to the conveying direction of the print products (2), and comprising a second cutting device (5) downstream of the first cutting device (4, 4') with knives (50, 51) for front cutting of the print products (2), and the knives (14, 15; 14', 15'; 50, 51) of the cutting devices (4, 4' 5), **which are moved in pairs in cutting engagement in an essentially perpendicular direction relative to the plane of the print products (2),** a drive-connected by crank drives (17, 18; 17', 18'; 48, 48'; 49, 49'), ***characterised in that*** the crank drives (48, 48'; 49,49') of the knives (50, 51) of the **second** cutting device (5) are respectively configured on both sides of a grab (42), which is, as seen in the conveying direction of the conveying device (3), adjacent so as to be **effectively conveying** and moving around synchronously **with the crank drives (48, 48'; 49, 49') whilst transferring the print products (2) from the conveying device (3).**

2. Machine according to Claim 1, ***characterised in that*** the crank drives (48, 48'; 49, 49'), which are on both sides of the moving around grab (42) associated with a respective knife (50, 51), comprise cranks (52 to 55) which are spaced in the conveying direction of the print products (2) and to which is endsidedly hinged an operating member (44, 45, 46, 47) which is connected to a knife (50, 51).

3. Machine according to Claim 2, ***characterised in that*** the crank drives (48, 48'; 49, 49'), which are singlesidedly associated with the cutting device, comprise a respective crank (52 to 55) which is drive-connected to the opposite crank (52 to 55) of the other knife (50, 51).

4. Machine according to Claim 3, ***characterised in that*** between two cranks (52 to 55) of a knife (50, 51) is provided a drivewheel (23) which is drive-connected to the first one.

5. Machine according to one of Claims 1 to 4, ***characterised in that*** the conveying device (3) comprises a continuously moving belt with stops (12) which set the relative position of the print products (2) relative to the first cutting device (4, 4;) where the leading edge of the print products (2) is held in abutment.

6. Machine according to one of Claims 1 to 5, ***characterised in that*** a transporter (40), established by grabs (42) attached to at least one transport chain (41), extends with its front transfer end beyond the release end of the conveying device (3).

7. Machine according to one of Claims 1 to 6, **characterised in that** one of the knives (50, 51) is provided with a support surface for the print products (2).

8. Machine according to one of Claims 1 to 7, ***characterised in that*** the cranks (19, 20; 52, 53), which are associated with a knife (14, 15; 14', 15'; 50, 51) of a cutting device (4, 4', 5), are with respect to a cutting engagement movement relative to the cranks (21, 22; 54, 55) associated with the other knife (15, 14; 15', 14'; 51, 50) controlled in a trailing manner.

9. Machine according to Claim 8, ***characterised in that*** the trailing of the cranks (19, 20; 52, 53) by a knife (14, 15; 14', 15') is adjustable.

10. Machine according to one of Claims 1 to 9, ***characterised in that*** the cranks (19 to 22; 52 to 55) or the knives (14, 15; 14', 15'; 50, 51) and the conveying device (3) have in their area of closeness approximately the same speed as the print products (2).

11. Machine according to one of Claims 1 to 10, ***characterised in that*** conveying device (3), which is composed of continuously moving belts (35), and the upper edge of the knife (15) form a virtually coplanary conveying plane during cutting engagement of the first cutting device (4, 4').

12. Machine according to Claim 11, ***characterised in that*** the conveying device (3) has in the cutting area a guiding device (34) which has a supporting effect on the belts (35).

13. Machine according to one of Claims 1 to 12, ***characterised in that*** the cranks (52 to 55) of the crank drives (17, 17'; 18, 18'; 48, 48'; 49, 49') are connected to a counterweight (70) which is positioned opposite the crank axis (24 to 27; 56 to 59).

14. Machine according to one of Claims 1 to 13, ***characterised in that*** opposite a knife (50, 51) of the cutting device is provided a holding down member (65) which acts on the print products (2).

15. Machine according to one of Claims 1 to 14, ***characterised in that*** the cutting devices (4, 4') transversely opposite on the conveying device (3) can be adjusted or fixed relative to their distance on a guide arrangement which is linked to the machine stand (6).

## Revendications

1. Machine pour la coupe de produits imprimés plats (2) sur trois côtés le long d'une ligne de coupe prédéterminée, dotée d'un dispositif de transport (3) par lequel les produits imprimés (2), placés les uns derrière les autres à intervalle dans un flux d'écoulement parallèlement au niveau des produits imprimés, et transportés en continu, peuvent être amenés à un premier dispositif de coupe (4, 4') prévu pour la coupe de haut et de bas de page, dispositif qui présente respectivement deux lames (14, 15, 14', 15') placées l'une en face de l'autre sur le dispositif de transport (3), et parallèlement au sens de déplacement des produits imprimés (2), et dotée d'un second dispositif de coupe (5) installé en aval du premier dispositif de coupe (4, 4'), présentant des lames (50, 51) pour la découpe avant des produits imprimés (2), les lames (14, 15, 14', 15', 50, 51) des dispositifs de coupe (4, 4', 5) déplacées mutuellement en prise de coupe par paires dans une direction essentiellement perpendiculaire au niveau des produits imprimés (2) étant raccordées de manière à être entraînées par des commandes à manivelle (17, 18, 17', 18', 48, 48', 49, 49'), **caractérisée en ce que** les commandes à manivelle (48, 48', 49, 49') des lames (50, 51) du second dispositif de coupe (5) sont placées respectivement des deux côtés d'une pince (42) adjacente au dispositif de transport (3) et favorisant le transport et circulant de manière synchrone aux commandes à manivelle (48, 48', 49, 49') en prenant les produits imprimés (2) du dispositif de transport (3) dans le sens de transport.

2. Machine selon la revendication 1, **caractérisée en ce que** les commandes à manivelle (48, 48', 49, 49') attribuées respectivement à une lame (50, 51) des deux côtés de la pince (42) en circulation présentent des manivelles (52 à 55) placées à distance les unes des autres dans le sens de transport des produits imprimés (2), sur lesquelles manivelles un membre d'actionnement (44, 45, 46, 47) raccordé à une lame (50, 51) est articulé sur une extrémité.

3. Machine selon la revendication 2, **caractérisée en ce que** les commandes à manivelle (48, 48', 49, 49') placées d'un côté du dispositif de coupe (5) présentent respectivement une manivelle (52 à 55) raccordée avec la manivelle opposée (52 à 55) de l'autre lame (50, 51) par entraînement.

4. Machine selon la revendication 3, **caractérisée en ce que,** entre deux manivelles (52 à 55) d'une lame (50, 51) est prévue une roue de commande (23) raccordée aux manivelles par entraînement.

5. Machine selon l'une des revendications 1 à 4, **caractérisée en ce que** le dispositif de transport (3) présente une bande en continu avec des butées (12) fixant la position relative des produits imprimés (2) par rapport au premier dispositif de coupe (4, 4'), sur lesquelles butées le bord avant des produits imprimés (2) est maintenu en position.

6. Machine selon l'une des revendication 1 à 5**, caractérisée en ce qu'**un transporteur (40) formé par les pinces (42) fixées sur au moins une chaîne de transport (41) s'étend avec son extrémité avant de réception au-delà de l'extrémité de distribution du dispositif de transport (3).

7. Machine selon l'une des revendications 1 à 6, **caractérisée en ce que** l'une des lames (50, 51) est formée avec une surface d'appui pour les produits imprimés (2).

8. Machine selon l'une des revendications 1 à 7, **caractérisée en ce que** les manivelles (19, 20, 52, 53) attribuées à une lame (14, 15, 14', 15', 50, 51) d'un dispositif de coupe (4, 4', 5) sont commandées consécutivement, en ce qui concerne le mouvement de prise de coupe, par rapport aux manivelles (21, 22, 54, 55) attribuées à l'autre lame (15, 14, 15', 14', 51, 50).

9. Machine selon la revendication 8, **caractérisé en ce que** la marche consécutive des manivelles (19, 20, 52, 53) d'une lame (14, 15, 14', 15') est formée de façon réglable.

10. Machine selon l'une des revendications 1 à 9, **caractérisé en ce que** les manivelles (19 à 22, 52 à 55) ou la lame (14, 15, 14', 15', 50, 51) et le dispositif de transport (3) présentent dans leur partie d'approche à peu près la même vitesse que les produits imprimés (2).

11. Machine selon l'une des revendications 1 à 10, **caractérisée en ce que** le dispositif de transport (3) formé de bandes (35) en continu et le bord supérieur de la lame (15) forment un niveau de transport à peu près coplanaire pendant la prise de coupe du premier dispositif de coupe (4, 4').

12. Machine selon la revendication 11, **caractérisée en ce que** le dispositif de transport (3) présente, dans la partie de coupe, un dispositif de guidage (34) agissant en s'appuyant sur les bandes (35).

13. Machine selon l'une des revendications 1 à 12, **caractérisé en ce que** les manivelles (52 à 55) des commandes à manivelles (17, 17', 18, 18', 48, 48', 49, 49') sont raccordées à un contrepoids (70) situé à l'opposé de l'axe de manivelle (24 à 27, 56 à 59).

14. Machine selon l'une des revendications 1 à 13, **caractérisée en ce qu'**un abaisseur (65) agissant sur les produits imprimés (2) à l'opposé d'une lame (50, 51) du dispositif de coupe (4, 4', 5) est prévu.

15. Machine selon l'une des revendications 1 à 14, **caractérisé en ce que** les dispositifs de coupe (4, 4') placés transversalement à l'opposé du dispositif de transport (3) sont disposés de façon réglable et déplaçable en vue de leur distance par rapport à l'un des dispositifs de guidage raccordé au montant de la machine (6).
